# EUROPÄISCHE PATENTSCHRIFT

(11) **EP 0 630 067 B1**
(45) Veröffentlichungstag und Bekanntmachung des Hinweises auf die Patenterteilung: **27.08.1997**
(21) Anmeldenummer: 94104291.3
(22) Anmeldetag: 18.03.1994
(51) Int. Cl.: H01P 7/06, H01P 3/12

(54) **Anordnung zur Kompensation temperaturabhängiger Volumenänderungen eines Hohlleiters**
Arrangement for the compensation of temperature-dependent volume changes of a waveguide
Dispositif pour compenser des variations du volume sensibles à la température d'un guide d'ondes

(30) Priorität: 16.06.1993 DE 4319886
(43) Veröffentlichungstag der Anmeldung: 21.12.1994
(73) Patentinhaber: ROBERT BOSCH GMBH, 70442 Stuttgart (DE)
(72) Erfinder: Geissler, Klaus, Dr., D-71522 Backnang (DE); Damaschke, Jürgen, D-74078 Heilbronn (DE); Wolk, Dieter, D-73650 Winterbach (DE)

(56) Entgegenhaltungen:
- FR-A- 2 487 132
- GB-A- 1 018 923
- US-A- 2 528 387
- US-A- 3 034 078
- US-A- 3 636 480
- US-A- 4 287 495

## Beschreibung

Aus der DE 41 13 302 A1 ist es bekannt, bei einem Hohlraumresonator temperaturabhängige Volumenänderungen, die Verschiebungen der Resonanzfrequenz zur Folge haben, mit Hilfe eines über einer Stirnseite des Hohlraums angebrachten Bügels zu kompensieren, der eine größere Wärmeausdehnung als der Hohlraumresonator aufweist. Der Bügel ist mit seinen beiden Enden am Rand des Hohlraumes fixiert und ist in seiner Länge so bemessen, daß in ihm nach seiner Montage eine Zugspannung auftritt. Die Zugspannung des Bügels wird über einen Klotz auf die Stirnseite übertragen, wodurch sie eine Verformung erfährt, welche von den relativen temperaturabhängigen Ausdehnungen von Bügel und Hohlraum abhängt.

Der Erfindung liegt die Aufgabe zugrunde, eine Anordnung anzugeben, die in der Lage ist, sehr große temperaturabhängige Volumenänderungen eines Hohlleiters zu kompensieren.

Erfindungsgemäß wird diese Aufgabe durch die Merkmale des Anspruchs 1 gelöst. Zweckmäßige Weiterbildungen der Erfindung gehen aus den Unteransprüchen hervor.

Insbesondere bei Raumfahrtanwendungen gibt es sehr große Temperaturschwankungen, die sich als starke Volumenänderungen von Hohlleiterbauelementen bemerkbar machen können, je nachdem aus welchem Material sie bestehen. Um dem entgegenzutreten, kann man Materialien wie z.B. Invar, verwenden, die nur sehr geringe temperaturabhängige Ausdehnungen zeigen. Gegenüber dem gebräuchlichen Aluminium, das wohl eine starke temperaturabhängige Ausdehnung hat, besitzt Invar aber die Nachteile, daß es etwa drei mal so schwer ist wie Aluminium und erheblich schlechter spanabhebend zu bearbeiten ist. Außerdem ist die Wärmeleitfähigkeit von Invar gegenüber Aluminium sehr gering. Invar-Bauteile lassen sich daher nur mit großem Aufwand in den Satelliten-Wärmekreislauf, der Heat Pipes aus Aluminium verwendet, integrieren.

Die Anordnung der Erfindung ermöglicht es, sehr große Wärmeausdehnungen eines Hohlleiters zu kompensieren, so daß durchaus Aluminium als Hohlleitermaterial für Raumfahrtanwendungen eingesetzt werden kann. Der den Hohlleiter gemäß der Erfindung von allen Seiten umschließende Rahmen kann nämlich gleichzeitig auf mehrere Wandbereiche einwirken und somit eine elastische Verformung des Hohlleiters bewirken.

Eine bevorzugte Anwendung der erfundenen Anordnung wäre ein Frequenz-Multiplexer/Demultiplexer (OMUX) der in bekannter Weise aus einem Sammelhohlleiter besteht, an den seitlich mehrere auf verschiedene Frequenzen abgestimmte Bandpaßfilter angekoppelt sind. Bei einem solchen OMUX bewirkt eine temperaturabhängige Volumenänderung des Sammelhohlleiters einerseits eine Drift der Hohlleiterwellenlänge und der Hohlleiterimpedanz und andererseits eine Verschiebung der Abstände zwischen den einzelnen Bandpaßfiltern. Diese Effekte würden zu einer Deformation der Übertragungscharakteristik des Multiplexers/Demultiplexers führen, wenn sie nicht durch die erfindungsgemäße Anordnung kompensiert würden.

Anhand eines in der Zeichnung dargestellten Ausführungsbeispiels wird nun die Erfindung näher erläutert.
Fig. 1 zeigt einen Querschnitt durch einen in einem Rahmen eingespannten Hohlleiter und
Fig. 2 zeigt einen Querschnitt durch einen verformten Hohlleiter.

In der Figur 1 ist ein Querschnitt durch einen Rechteckhohlleiter 1 dargestellt, der in einen ihn allseits umgebenden Rahmen eingespannt ist. Der Rahmen besteht aus zwei Streben 2 und 3 (z.B. U-Profile), die an ihren Enden über Abstandhalter 4 und 5 miteinander verschraubt 6, 7 sind. Der Hohlleiter 1 besteht z.B. aus Aluminium, das eine größere Wärmeausdehnung hat als das Material (z.B. Invar), aus dem zumindest Teile des Rahmen 2, 3, 4, 5 (Abstandhalter 4, 5 können auch aus Aluminium sein) gefertigt ist.

An zwei einander gegenüberliegenden Seitenwänden des Hohlleiters 1 sind Rippen 8, 9 angeformt (oder durch Schrauben, Löten etc. befestigt), die mit den Abstandhaltern 4, 5 des Rahmens fixiert sind. Diese Rippen 8, 9 halten den Hohlleiter auf Distanz in dem Rahmen, so daß sich die Hohlleiterwandung im Rahmen ausdehnen kann, ohne seine Streben 2, 3 oder Abstandhalter 4, 5 zu tangieren.

Bei Erwärmung dehnen sich der Hohlleiter 1 und die daran befindlichen Rippen 8 und 9 gegenüber dem Rahmen 2, 3, 4, 5 aus. Daraus resultieren, wie Fig. 2 verdeutlicht, in den Rippen 8, 9 Druckkräfte F, welche die Seitenwände des Hohlleiters 1 eindellen. Dadurch, daß die Rippen 8, 9 aus einem Material (z.B. Aluminium) bestehen, das einen größeren Ausdehnungskoeffizienten als das Material des Rahmens 2, 3 hat, wird sogar die für die Hohlleiterwellenlänge hauptsächlich verantwortliche Hohlleiterbreitseite gegenüber ihrer Normalabmessung a im nicht ausgedehnten Zustand des Hohlleiters reduziert. Umgekehrt entstehen bei Volumenverkleinerung durch Abkkühlung des Hohlleiters 1 Zugkräfte in den Rippen 8, 9, welche die Seitenwände des Hohlleiters 1 über die Normalabmessung a hinaus ausbeulen.

Die Kräfte in den Rippen 8, 9 wirken also immer einer Volumenänderung des Hohlleiters 1 so entgegen, daß die Wellenlänge und Impedanz des Hohlleiters 1 möglichst konstant bleiben.

Beim Ausführungsbeispiel in Fig. 1 sind zusätzlich zwischen den Streben 2 und 3 des Rahmens und den darunterliegenden Seitenwänden des Hohlleiters 1, Distanzscheiben 10 und 11 eingefügt, die ähnlich wie die Streben 8 und 9 verformende Kräfte auf die anderen Seitenwände des Hohlleiters 1 übertragen, bzw. ungewünschtem Ausbiegen der Wände entgegenwirken.

In dem beschriebenen Ausführungsbeispiel hat der Hohlleiter, dessen temperaturabhängigen Volumenänderungen kompensiert werden sollen, Rechteckform. Die Kompensationsanordnung ist aber ebenso auf Hohlleiter mit beliebigen anderen Querschnittsformen anwendbar.

Bei einer größeren Länge des Hohlleiters kann dieser in mehrere entlang seiner Längsachse verteilt angeordnete Rahmen der vorangehend beschriebenden Art eingespannt werden.

## Patentansprüche

1. Anordnung zur Kompensation temperaturabhängiger Volumenänderungen eines Hohlleiters, dadurch gekennzeichnet, daß der Hohlleiter (1) in mindestens einen Rahmen (2, 3, 4, 5) eingespannt ist, dessen temperaturabhängige Ausdehnung geringer ist als die des Hohlleiters (1), daß der Hohlleiter (1) an mindestens zwei einander gegenüberliegenden Stellen seiner Wandung kraftschlüssig mit dem Rahmen (2, 3, 4, 5) verbunden ist und daß die kraftschlüssigen Verbindungen zwischen Rahmen (2, 3, 4, 5) und Hohlleiter (1) über Distanzstücke (8, 9) erfolgen, welche aus einer unterschiedlichen Wärmeausdehnung zwischen Rahmen (2, 3, 4, 5) und Hohlleiter (1) resultierende Druck- oder Zugkräfte auf die Hohlleiterwandung übertragen und dort Verformungen hervorrufen.

2. Anordnung nach Anspruch 1, dadurch gekennzeichnet, daß die Distanzstücke als Rippen (8, 9) ausgebildet sind, die außen an der Hohlleiterwandung angeordnet sind.

3. Anordnung nach Anspruch 1, dadurch gekennzeichnet, daß der Hohlleiter (1) aus Aluminium und zumindest Teile des Rahmens (2, 3, 4, 5) aus Invar bestehen.

4. Anordnung nach Anspruch 1, dadurch gekennzeichnet, daß der Hohlleiter (1) in mehrere entlang seiner Längsachse verteilt angeordnete, transversal dazu orientierte Rahmen (2, 3, 4, 5) eingespannt ist.

5. Anordnung nach Anspruch 1, dadurch gekennzeichnet, daß der Rahmen (2, 3, 4, 5) aus zwei Streben (2, 3), die an ihren Enden über Abstandshalter (4, 5) miteinander verschraubt sind, besteht.

6. Anordnung nach Anspruch 1, dadurch gekennzeichnet, daß in Wandungsbereichen des Hohlleiters (1), die nicht kraftschlüssig mit dem Rahmen (2, 3, 4, 5) verbunden sind, Versteifungen (10, 11) vorgesehen sind.

7. Anordnung nach einem der vorhergehenden Ansprüche, gekennzeichnet durch seine Verwendung bei einem Frequenz-Multiplexer/Demultiplexer, bestehend aus einem Sammelhohlleiter, an den seitlich mehrere auf verschiedene Frequenzen abgestimmte Bandpaßfilter angekoppelt sind.

## Claims

1. Arrangement for compensating temperature-dependent volumetric changes in a waveguide, characterized in that the waveguide (1) is clamped in at least one frame (2, 3, 4, 5) whose temperature-dependent expansion is smaller than that of the waveguide (1), in that the waveguide (1) is joined to the frame (2, 3, 4, 5) in a force-closed fashion at at least two mutually opposite points of its wall, and in that the force-closed joints between the frame (2, 3, 4, 5) and waveguide (1) are made by distance pieces (8, 9) which transmit compressive or tensile forces, resulting from a differential thermal expansion between the frame (2, 3, 4, 5) and waveguide (1), onto the waveguide wall and cause deformations there.

2. Arrangement according to Claim 1, characterized in that the distance pieces are constructed as ribs (8, 9) which are arranged outside on the waveguide wall.

3. Arrangement according to Claim 1, characterized in that the waveguide (1) consists of aluminium, and at least parts of the frame (2, 3, 4, 5) consist of invar.

4. Arrangement according to Claim 1, characterized in that the waveguide (1) is clamped in a plurality of frames (2, 3, 4, 5) which are arranged distributed along its longitudinal axis and oriented transverse thereto.

5. Arrangement according to Claim 1, characterized in that the frame (2, 3, 4, 5) comprises two struts (2, 3) which are screwed to one another at their ends via spacers (4, 5).

6. Arrangement according to Claim 1, characterized in that stiffening elements (10, 11) are provided in the wall regions of the waveguide (1) which are not joined to the frame (2, 3, 4, 5) in a force-closed fashion.

7. Arrangement according to one of the preceding claims, characterized by its use in a frequency multiplexer/demultiplexer, comprising a collective waveguide to which a plurality of bandpass filters tuned to different frequencies are coupled at the side.

## Revendications

1. Dispositif pour compenser les variations de volume dépendant de la température d'un guide d'onde,
caractérisé en ce que
- le guide d'onde (1) est fixé dans au moins un châssis (2, 3, 4, 5) dont la dilatation thermique est inférieure à celle du guide d'onde (1),
- le guide d'onde (1) est relié au moins en deux endroits opposés de sa paroi, par une liaison par la force au châssis (2, 3, 4, 5), et
- les liaisons par la force entre le châssis (2, 3, 4, 5) et le guide d'onde (1) se font par l'intermédiaire de pièces d'écartement (8, 9) transmettant les efforts de pression et de traction résultant d'une dilatation thermique différente du châssis (2, 3, 4, 5) et du guide d'onde (1) vers la paroi du guide d'onde et y provoquant des déformations.

2. Dispositif selon la revendication 1,
caractérisé en ce que
les pièces d'écartement sont en forme de nervure (8, 9) prévues extérieurement sur la paroi du guide d'onde.

3. Dispositif selon la revendication 1,
caractérisé en ce que
le guide d'onde (1) est en aluminium et au moins les parties du châssis (2, 3, 4, 5) sont en Invar.

4. Dispositif selon la revendication 1,
caractérisé en ce que
le guide d'onde (1) est fixé dans plusieurs châssis (2, 3, 4, 5) orientés transversalement et répartis le long de son axe longitudinal.

5. Dispositif selon la revendication 1,
caractérisé en ce que
le châssis (2, 3, 4, 5) se compose de deux entretoises (2, 3) dont les extrémités sont vissées l'une à l'autre par l'intermédiaire d'organes d'écartement (4, 5).

6. Dispositif selon la revendication 1,
caractérisé en ce que
des moyens de rigidification (10, 11) sont prévus dans les zones de paroi du guide d'onde (1) non reliées par une liaison par la force au châssis (2, 3, 4, 5).

7. Dispositif selon l'une quelconque des revendications précédentes,
caractérisé en ce qu'
il est appliqué à un multiplexeur/démultiplexeur de fréquence, composé d'un guide d'onde collecteur sur lequel sont couplés latéralement plusieurs filtres passe-bande accordés sur des fréquences différentes.
